# FASCICULE DE BREVET EUROPEEN

(11) **EP 0 316 236 B1**
(45) Date de publication et mention de la délivrance du brevet: **10.07.1991**
(21) Numéro de dépôt: 88402822.6
(22) Date de dépôt: 10.11.1988
(51) Int. Cl.: A63H 17/26

(54) **Voiture-jouet transformable avec accessoires enfichables**
Umwandelbares Spielfahrzeug mit einrastbaren Zubehörteilen
Transformable toy vehicle with clip on accessories

(30) Priorité: 10.11.1987 FR 8716295
(43) Date de publication de la demande: 17.05.1989
(73) Titulaire: Fischer de Blanitza, Marc, F-69300 Caluire (FR)
(72) Inventeur: Fischer de Blanitza, Marc, F-69300 Caluire (FR)
(74) Mandataire: Maureau, Pierre

(56) Documents cités:
- US-A- 3 107 453
- US-A- 3 811 218

## Description

La présente invention se rapporte à une voiture-jouet miniature qui peut être transformée et harnachée à loisir.

Les voitures-jouets miniatures connues actuellement sont rarement transformables et, quand elles le sont, leurs possibilités de transformation sont très limitées et ne permettent en tout cas pas de donner libre cours à l'imagination créative de l'enfant.

On connaît, par le document US-A-3 107 453 un camion-jouet dont la calandre est fixée, de manière amovible, à la carrosserie, grâce à des jeux de tenons et perforations, d'une part, et de crochets et lumières, d'autre part. Ce mode de fixation présente cependant le double inconvénient d'engendrer, d'une part, un montage pas suffisamment simple pour être réalisé facilement par des enfants et d'autre part, une complexité de pièces renchérissant le coût de ce jouet. En outre, le nombre de pièces amovibles est, de ce fait, très limité.

L'invention, qui vise à combler cette lacune, se rapporte à une voiture-jouet miniature qui est aisément et rapidement transformable à loisir, permettant ainsi de donner libre cours à l'imagination créative de l'enfant. Cette voiture-jouet qui est du type comprenant des accessoires enfichables et/ou des éléments de carrosserie enfichables, comporte les points suivants:
- elle est équipée de pare-chocs qui dépassent généreusement à l'avant et à l'arrière de la voiture, ainsi que de marchepieds allongés qui dépassent de même largement de chaque côté de la voiture,
- des points de fixation rapide sont prévus sur la face supérieure de ces pare-chocs et ces marchepieds, ces points de fixation rapide étant aptes à recevoir des accessoires,
- d'autres points de fixation rapide sont prévus en d'autres points de la voiture, ainsi que sur certains accessoires et/ou éléments de carrosserie ou roues,
- et ces accessoires et éléments de carrosserie ou roues sont équipés d'organes identiques aptes à coopérer avec ces points de fixation rapide pour assurer la fixation amovible de ces accessoires et éléments de carrosserie.

Préférentiellement, ces points de fixation rapide sont constitués par des logements rectilignes et allongés.

Ces logements rectilignes sont soit isolés, soit groupés par paires formant chacune soit une croix grecque, soit un L, un T, ou autre figure à angle droit.

Les accessoires et éléments de carrosserie sont équipés de saillies, préférentiellement formant clips, aptes à venir s'enficher très étroitement dans ces logements rectilignes allongés pour assurer la fixation amovible de ces accessoires et éléments de carrosserie. D'une manière plus générale, ils sont équipés d'organes aptes à coopérer avec les points de fixation rapide précités.

Avantageusement, ces saillies, qui sont en un matériau semi-rigide, ont un profil extérieur substantiellement en forme de cercle soit total, soit partiel, mais supérieur à un demi-cercle, le diamètre du cercle étant légèrement supérieur à la longueur du logement rectiligne correspondant, l'élasticité dudit matériau permettant alors l'enfichage de la saillie avec passage d'un "point dur" et l'effort d'entrée de cette saillie étant égal, en raison de sa forme arrondie de part et d'autre du point dur, à son effort de sortie.

L'invention sera bien comprise, et ses avantages et autres caractéristiques ressortiront, au cours de la description suivante d'un exemple non limitatif de réalisation de cette voiture-jouet transformable, en référence au dessin schématique annexé dans lequel:
Figure 1 est une vue en perspective de ce jouet, avec quelques accessoires et éléments de carrosserie représentés soit enfichés, soit en vue éclatée;
Figure 2 est une vue en perspective agrandie d'un point de fixation, avec une saillie sur l'accessoire et deux logements correspondants, en croix grecque, sur la voiture-jouet;
Figure 3 montre, en coupe verticale, ce même point de fixation avec la saillie encastrée dans son logement;
Figure 4 est une vue similaire à figure 3, avec une saillie réalisée de manière différente, mais assurant la même fonction;
Figure 5 montre un accessoire renverse-voitures apte à être fixé sur le front du pare-chocs avant, et pouvant être équipé d'une rallonge pour le transport d'une autre voiture miniature;
Figure 6 montre ce même accessoire monté sur la voiture-jouet;
Figures 7 et 8 montrent, en vue de trois-quarts et en vue latérale, un accessoire-galerie;
Figure 9 est un accessoire-treuil;
Figure 10 est une capote avant;
Figure 11 est un girophare;
Figure 12 est un haut-parleur;
Figure 13 est un panneau de signalisation;
Figure 14 est un rétroviseur extérieur;
Figure 15 est un feu de police;
Figure 16 est un phare additionnel sur pied; et
Figure 17 est une rangée de phares.

En se reportant à la figure 1, cette voiture-jouet miniature 1 est une voiture à carrosserie découverte. Elle est équipée de pare-chocs, respectivement avant 2 et arrière 3, qui sont de dimensions nettement supérieures à celles des pare-chocs habituels: comme représenté, ils débordent généreusement à l'avant et à l'arrière de la voiture. De même, cette voiture est équipée de grands marchepieds 4, qui sont très allongés et qui dépassent largement de chaque côté du véhicule.

Aussi bien les pare-chocs 2, 3 que les marchepieds 4 sont en fait suffisamment larges pour que leurs faces supérieures 5, 6, 7 forment une surface plane de dimensions suffisantes pour porter les embouchures de logements rectilignes allongés 8, tous identiques. Ces logements 8 sont percés dans les pare-chocs 2, 3 et les marchepieds 4, qu'ils traversent. Leur section est rectangulaire.

D'autres logements identiques 9 sont prévus en d'autres points du châssis: il y en a un à chaque coin de la plateforme arrière 10, un au milieu et à l'arrière du capot 11, un sur une plaque de renfort verticale 12 solidaire de la partie avant du pare-chocs 2, et un de chaque côté de la calandre 13.

Ces logements 8, 9 sont prévus pour servir de points de fixation rapide d'accessoires, tels qu'un phare 14, une antenne 15, ou un bidon 16, ou d'éléments de carrosserie, tels qu'une capote arrière 17 ou un pare-brise 18.

Les logements 8 et 9 précités sont isolés, c'est-à-dire distants, les uns des autres. Pour une plus grande latitude de manoeuvre, des logements doubles 19, en forme de croix grecque, sont en outre prévus en divers points du châssis et de divers accessoires et éléments de carrosserie: il y en a un à l'extérieur de chaque porte 20, un au centre de la calandre 13, deux sur le capot 11, un au centre de la plateforme arrière 10, un sur l'axe de chaque roue 21, et trois sur le dessus de la capote 17.

Chaque logement double est formé de deux logements identiques aux logements 8 ou 9, mais croisés. Au lieu d'être accouplés pour former une croix grecque, ils pourraient aussi être accouplés en formant une autre figure où ils sont à angle droit, un L ou un T par exemple.

Les logements précités sont conçus pour recevoir très étroitement des saillies correspondantes 22, en forme de portion d'anneau formant clips, dont sont en conséquence équipés les accessoires et éléments de carrosserie précités. Une de ces saillies enfichables 22, dans ce cas celle qui équipe l'antenne 15, est montrée en vue agrandie aux figures 2 et 3 auxquelles on se reportera maintenant.

Cette saillie enfichable 22 est en matière plastique semi-rigide. Elle se différencie des têtons ou clips habituels par le fait que son profil extérieur a une forme de trois-quarts de cercle, de diamètre D très légèrement supérieur à la longueur L du logement rectiligne correspondant. L'élasticité du matériau constitutif de l'anneau partiel 22 permet alors l'enfichage de celui-ci dans la fente correspondante, avec passage d'un "point dur". En raison de la forme circulaire de cet anneau, l'effort d'entrée de la saillie 22 dans son logement est égal à l'effort de sortie de cette dernière hors de ce même logement.

La saillie 22 peut avoir une autre forme que la forme annulaire, tout en conservant substantiellement le même pourtour 23. A titre d'exemple, le figure 4 montre une saillie 22 qui est constituée de deux parties pleines 24 séparées par une fente 25. Pour faciliter l'effet d'emboîtement élastique, un plan de joint 26 est prévu sur la face externe 23. Ce plan de joint 26 est confondu avec celui de la saillie 22; il pourrait aussi être parallèle à ce dernier.

Ce véhicule-jouet miniature 1 peut être équipé d'une foule d'accessoires ou d'éléments de carrosserie, qui peuvent éventuellement eux-mêmes recevoir d'autres accessoires, ou même constituer des éléments de liaison avec une autre voiture-jouet du même genre. On décrira maintenant, en référence aux figures 5 à 17, un nombre relativement restreint d'accessoires enfichables de ce type.

Les figures 5 et 6 montrent une palette basculante renverse-voitures 29, qui est destinée à se fixer sur la plaque avant 12 au moyen d'une saillie 22 et de deux guides cylindriques 27 qui sont tous deux aptes à s'enficher dans des trous 28 (figure 1) prévus à cet effet sur la plaque 12.

Cet accessoire 29 comporte une partie fixe 30, en forme de U. Sur les extrémités libres des deux branches du U sont prévus deux points d'articulation 31 pour une palette basculante 32 dont la partie haute 33 sert de levier d'appui et dont la partie basse 34 est à section en L dont la branche horizontale forme une fourche.

Sur les dents de la fourche 34 peut être par ailleurs emmanchée une prolongation 35 en forme de plateforme, de façon à pouvoir transformer ce "renverse-voitures en "porteur de voiture".

Les figures 7 et 8 montrent une galerie de toit 36, qui est elle-même munie de six logements doubles 19. Sur la partie inférieure de cette galerie sont prévus deux saillies qui sont aptes à s'enficher dans deux des logements 19 situés sur la capote 17 (figure 1).

La figure 9 représente un treuil 37 qui se fixe sur la plaque 12 (figure 1) de la même façon que le "renverse-voitures" 29 précité.

La figure 10 montre une capote avant 38 qui se fixe à la place du pare-brise 18 (figure 1). Un logement double ou cruciforme 39 est prévu sur le dessus de cette capote pour y placer un accessoire, tel que le girophare 40 représente figure 11, le haut-parleur 41 représenté figure 12, le panneau de signalisation 42 représenté figure 13, ou le feu de police 45 représenté figure 15.

La figure 14 montre un rétroviseur extérieur 43, qui se fixe par exemple sur le côté du capot 11 (figure 1).

La figure 16 montre un phare sur pied 44, qui peut par exemple se fixer sur le marchepied 4, et la figure 17 représente une rangée de phares 46, apte à se monter sur la face 5 du pare-chocs avant 2.

L'invention n'est bien entendu pas limitée à l'exemple de réalisation qui vient d'être décrit. La voiture de base 1 pourrait être très différente de celle représentée, et une foule d'autres accessoires, pacifiques ou guerriers, ainsi qu'éléments de carrosserie, pourraient être envisagés pour s'adapter sur cette voiture-jouet. Les logements pourraient être tous groupés par paires, en forme de croix grecque, de L, de T, ou autre. Les logements pourraient être d'autres formes, ou être remplacés par des saillies, telles que des tétons. Dans ce dernier cas, les accessoires ou éléments de carrosserie comporteraient eux-mêmes des logements complémentaires en fixation rapide de ces saillies.

## Revendications

1. Voiture-jouet comprenant des accessoires enfichables et/ou des éléments de carrosserie enfichables, la voiture-jouet comportant les points suivants:
- elle est équipée de pare-chocs (2, 3) qui dépassent généreusement à l'avant et à l'arrière de la voiture, ainsi que de marchepieds allongés (4) qui dépassent de même largement de chaque côté de la voiture (1),
- des points de fixation rapide (8) sont prévus sur la face supérieure (5, 6, 7) de ces pare-chocs (2, 3) et ces marchepieds (4), ces points de fixation rapide étant aptes à recevoir des accessoires (15, 16),
- d'autres points de fixation rapide (9, 19) sont prévus en d'autres points (10-13, 20, 21) de la voiture (1), ainsi que sur certains accessoires (36) et/ou éléments de carrosserie (17), ou roues (21),
- et ces accessoires et éléments de carrosserie ou roues sont équipés d'organes (22) identiques aptes à coopérer avec ces points de fixation rapide (8, 9, 19) pour assurer la fixation amovible de ces accessoires et éléments de carrosserie.

2. Voiture-jouet selon la revendication 1, caractérisée en ce que lesdits points de fixation rapide sont constitués par des logements rectilignes allongés (8).

3. Voiture-jouet selon la revendication 2, caractérisée en ce qu'au moins certains logements sont groupés par paires et à angle droit.

4. Voiture-jouet selon la revendication 3, caractérisée en ce que chaque paire de logements est en forme de croix grecque.

5. Voiture-jouet selon l'une des revendications 1 à 4, caractérisée en ce que lesdits organes sont des saillies (22) formant clips qui sont en un matériau semi-rigide et ont un profil extérieur (23) substantiellement en forme de cercle soit total, soit partiel mais supérieur à un demi-cercle, le diamètre (D) de ce cercle étant légèrement supérieur à la longueur (L) d'un logement, de sorte que l'enfichage de la saillie (22) s'effectue avec passage d'un "point dur" et que l'effort d'entrée de cette saillie dans son logement est égal à l'effort de sortie de cette même saillie hors de ce même logement.

6. Voiture-jouet selon la revendication 5, caractérisée en ce que le profil extérieur (23) de la saillie (22) est conformé pour définir un plan de joint (26) parallèle à celui de la saillie ou confondu avec celui-ci.

7. Voiture-jouet selon l'une des revendications 1 à 6, caractérisée en ce que l'un des accessoires consiste en une palette basculante (29) apte à renverser et/ou à transporter des voitures, comportant une partie fixe (30) enfichable sur la voiture-jouet (1) et une partie mobile basculante (32), articulée sur cette partie fixe (30) et dont la partie haute (33) forme levier, tandis que la partie basse (34) a une forme de L dont la branche horizontale forme une fourche ou une plateforme.

8. Voiture-jouet selon la revendication 7, caractérisé en ce que ladite branche horizontale du L forme une fourche et en ce qu'une rallonge adaptable (35) est prévue pour transformer cette fourche en plateforme.

## Patentansprüche

1. Spielfahrzeug mit einrastbaren Zubehörteilen und/oder einrastbaren Karosserieelementen, wobei das Spielfahrzeug die folgenden Merkmale aufweist:
- es ist mit Stoßstangen (2, 3) versehen, die am Vorderteil und am Heck des Fahrzeugs großzügig vorstehen, wie auch mit ausgedehnten Trittbrettern (4), die ebenfalls von jeder Seite des Fahrzeugs (1) weit vorstehen,
- an der Oberseite (5, 6, 7) dieser Stoßstangen (2, 3) und dieser Tritt bretter (4) sind Schnellbefestigungsstellen (8) vorgesehen, die zur Aufnahme von Zubehörteilen (15, 16) fähig sind,
- an anderen Stellen (10-13, 20, 21) des Fahrzeugs (1), wie auch an gewissen Zubehörteilen und/oder Karosserieelementen (17) oder Rädern (21) sind weitere Schnellbefestigungsstellen (9, 19) vorgesehen,
- und diese Zubehörteile und Karosserieelemente oder Räder sind mit identischen Einrichtungen (22) zum Zusammenwirken mit diesen Schnellbefestigungsstellen (8, 9, 19) versehen, um eine lösbare Fixierung dieser Zubehörteile und Karosserieelemente sicherzustellen.

2. Spielfahrzeug nach Anspruch 1, dadurch gekennzeichnet, daß die genannten Schnellbefestigungsstellen durch geradlinige, gestreckte Aufnahmen (8) gebildet sind.

3. Spielfahrzeug nach Anspruch 2, dadurch gekennzeichnet, daß wenigstens einige Aufnahmen paarweise und rechtwinklig gruppiert sind.

4. Spielfahrzeug nach Anspruch 3, dadurch gekennzeichnet, daß jedes Paar von Aufnahmen die Form eines griechischen Kreuzes aufweist.

5. Spielfahrzeug nach einem der Ansprüche 1 bis 4, dadurch gekennzeichnet, daß die genannten Einrichtungen Clipse bildende Vorsprünge (22) sind, die aus einem halbstarren Material bestehen und ein äußeres Profil (23) im wesentlichen in Form entweder eines Voll- oder eines Teilkreises, jedoch besser eines Halbkreises aufweisen, wobei der Durchmesser (D) dieses Kreises geringfügig größer als die Länge (L) einer Aufnahme ist, so daß beim Einstecken des Vorsprungs (22) eine "schwergängige Stelle" passiert wird und die Einsteckkraft für diesen Vorsprung in seine Aufnahme gleich der Ausziehkraft für diesen gleichen Vorsprung aus derselben Aufnahme ist.

6. Spielfahrzeug nach Anspruch 5, dadurch gekennzeichnet, daß das äußere Profil (23) des Vorsprungs (22) so ausgebildet ist, daß es eine Verbindungsebene (26) parallel zu der des Vorsprungs bildet oder mit dieser zusammenfällt.

7. Spielfahrzeug nach einem der Ansprüche 1 bis 6, dadurch gekennzeichnet, daß eines der Zubehörteile aus einer schwenkbaren Palette (29) zum Kippen und/oder Transportieren von Fahrzeugen besteht, die einen festen, in das Spielfahrzeug (1) einsteckbaren Bereich (30) und einen gelenkig an diesem festen Bereich (30) angebrachten, beweglichen, schwenkbaren Bereich (32) aufweist, wobei der obere Bereich (33) einen Hebel bildet, während der untere Bereich (34) eine L-Form aufweist, deren horizontaler Arm eine Gabel oder eine Plattform bildet.

8. Spielfahrzeug nach Anspruch 7, dadurch gekennzeichnet, daß der genannte horizontale Arm des L eine Gabel bildet und daß ein adaptierbares Ansatzstück (35) zur Umformung dieser Gabel in eine Plattform vorgesehen ist.

## Claims

1. A toy vehicle comprising clip-on accessories and/or bodywork elements, the toy vehicle including the following points:
- it is equipped with bumpers (2, 3) which extend significantly beyond the front and rear of the vehicle, as well as elongate running boards (4) which similarly extend significantly from each side of the vehicle (1),
- rapid fixing points (8) are provided on the upper face (5, 6, 7) of the bumpers (2, 3) and running boards (4), these rapid fixing points being adapted to receive accessories (15, 16),
- other rapid fixing points (9, 19) are provided at other points (10-13, 20, 21) of the vehicle (1), as well as certain accessories (36) and/or bodywork elements (17), or wheels (21),
- and these accessories and bodywork elements or wheels are equipped with identical devices (22) adapted to cooperate with these rapid fixing points (8, 9, 19) to ensure the removable fixing of these accessories and bodywork elements.

2. A toy vehicle according to Claim 1, characterised in that the rapid fixing points are constituted by elongate rectilinear slots (8).

3. A toy car according to Claim 2, characterised in that at least certain slots are grouped in pairs and at right angles.

4. A toy car according to Claim 3, characterised in that each pair of slots is in the form of a Greek cross

5. A toy car according to one of Claims 1 to 4, characterised in that said devices are projections (22) forming clips which are of a semi rigid material and have an external profile (23) substantially in the form of a circle, either total or partial but greater than a semi circle, the diameter (D) of the circle being slightly greater than the length (L) of a slot, so that clipping of the projection (22) is effected with the passage of a high resistance point and that the insertion force of this projection in its slot is equal to the withdrawal force of this same projection from this same slot.

6. A toy car according to Claim 5, characterised in that the external profile (22) of the projection (23) is shaped to define a joint plane (26) parallel to that of the projection or coinciding with the latter.

7. A toy car according to one of Claims 1 to 6, characterised in that one of the accessories consists of, a swingable plate (29) adapted to invert and/or transport vehicles, including a fixed part (30) which may be clipped on the toy vehicle (1) and a movable swingable part (32) pivoted on this fixed part (30) and of which the high portion (33) forms a lever, whilst the lower part (34) has the form of an (L) of which the horizontal arm forms a fork or a platform.

8. A toy vehicle according to Claim 7, characterised in that said horizontal arm of the (L) forms a fork and in that an adaptable extension (35) is provided to transform this fork into a platform.
